# EUROPÄISCHE PATENTSCHRIFT

(11) **EP 2 568 076 B1**
(45) Veröffentlichungstag und Bekanntmachung des Hinweises auf die Patenterteilung: **05.08.2015**
(21) Anmeldenummer: 12182616.8
(22) Anmeldetag: 31.08.2012
(51) Int. Cl.: D06F 58/24

(54) **Wäschetrocknungsgerät**
Laundry dryer
Appareil de séchage du linge

(30) Priorität: 07.09.2011 DE 102011082253
(43) Veröffentlichungstag der Anmeldung: 13.03.2013
(73) Patentinhaber: BSH Hausgeräte GmbH, 81739 München (DE)
(72) Erfinder: Krüger, Manfred, 10713 Berlin (DE); Proppe, Wolfgang, 13589 Berlin (DE); Uszkureit, Detlef, 14167 Berlin (DE)

(56) Entgegenhaltungen:
- EP-A1- 0 731 204
- EP-A1- 0 820 959
- EP-A1- 1 914 340
- DE-A1-102009 002 076

## Beschreibung

Die Erfindung betrifft ein Wäschetrocknungsgerät mit einer Auffangkammer zum Auffangen von Flüssigkeit, mit einem herausnehmbaren Sammelbehälter und mit folgenden weiteren Merkmalen: Der herausnehmbare Sammelbehälter weist ein Flüssigkeitsreservoir zum Sammeln von Flüssigkeit auf sowie einen integrierten, als beidseitig offene Röhre ausgeführten Verbindungskanal, der gleitbar in einer röhrenartigen seitlichen Fortsetzung des herausnehmbaren Sammelbehälters entlang einer Längsachse der röhrenartigen seitlichen Fortsetzung angeordnet ist. Die Flüssigkeit ist insbesondere beim Trocknen von Wäsche entstandenes Kondenswasser.

Ein solches Wäschetrocknungsgerät geht hervor aus der EP 1 914 340 A1.

Wäschetrocknungsgeräte können als Wäschetrockner oder als Waschtrockner ausgeführt sein, wobei unter dem Begriff Wäschetrockner ein Gerät verstanden wird, mittels dessen Wäsche lediglich getrocknet werden kann, während unter dem Begriff Waschtrockner ein Gerät verstanden wird, mittels dessen Wäsche außer getrocknet auch (vor dem Trocknen) gewaschen werden kann. Auffangkammer und Sammelbehälter sind im in das Wäschetrocknungsgerät eingesetzten Zustand des Sammelbehälters hydraulisch miteinander verbunden, so dass das Kondenswasser von der Auffangkammer zum Sammelbehälter gelangen kann.

Problem bei einem solchen Wäschetrocknungsgerät ist, dass sich im Kondenswasser enthaltenes Schwemmgut wie z. B. Wäscheflusen im Übergangsbereich von der Auffangkammer zum Sammelbehälter anlagern kann, wodurch zum einen bei Bereichen der Auffangkammer wie auch des Sammelbehälters, die bei einem Herausnehmen des Sammelbehälters aus dem Wäschetrocknungsgerät umgehend wasserdicht abgedichtet werden sollen, um ein ggf. auch nur kurzzeitig auftretendes Auslaufen des Kondenswassers zu verhindern, ein Teil dieses Schwemmguts die Dichtwirkung beim Trennen des Sammelbehälters von der Auffangkammer verschlechtern bis aufheben kann. Dies wird häufig auch noch dadurch gefördert, dass der Übergang zwischen Auffangkammer und Sammelbehälter in seinem Verlauf winkelig und/oder verschlungen ausgeführt ist, was bekanntlich einen negativen Einfluß auf die Fließgeschwindigkeit von Flüssigkeiten hat. Eine niedrige Fließgeschwindigkeit wiederum beeinflusst das Fließverhalten des Schwemmguts negativ mit der Folge, dass sich dieses leichter insbesondere an den genannten Problemzonen anlagern kann mit den bereits geschilderten nachteiligen Folgen.

Es ist Aufgabe der Erfindung, ein Wäschetrocknungsgerät zu schaffen, bei dem sowohl die Dichtwirkung zwischen seinen einzelnen Teilen als auch der Durchfluss von Kondenswasser zwischen diesen Teilen verbessert sind.

Diese Aufgabe wird gemäß den Merkmalen des unabhängigen Patentanspruchs gelöst. Bevorzugte Ausführungsformen sind in abhängigen Patentansprüchen gekennzeichnet und gehen auch aus der nachfolgenden Beschreibung hervor.

Zur Lösung der Aufgabe angegeben wird deshalb ein Wäschetrocknungsgerät mit einer Auffangkammer zum Auffangen von Flüssigkeit, mit einem herausnehmbaren Sammelbehälter und mit folgenden weiteren Merkmalen:
der herausnehmbare Sammelbehälter weist ein Flüssigkeitsreservoir zum Sammeln von Flüssigkeit auf sowie einen integrierten, als beidseitig offene Röhre ausgeführten Verbindungskanal, der gleitbar in einer röhrenartigen seitlichen Fortsetzung des herausnehmbaren Sammelbehälters entlang einer Längsachse der röhrenartigen seitlichen Fortsetzung angeordnet ist;
die röhrenartige seitliche Fortsetzung samt integriertem Verbindungskanal sind bei herausgenommenem Sammelbehälter gegenüber dem Flüssigkeitsreservoir mittels einer auch in dem Zustand, in dem sie ihre abdichtende Funktion ausübt, unter einer gegebenen Vorspannung stehenden und eine umlaufende Dichtlippe aufweisenden Klappe hydraulisch abgedichtet; und
die Auffangkammer ist bei herausgenommenem Sammelbehälter mittels einer auch in dem Zustand, in dem sie ihre abdichtende Funktion ausübt, unter einer gegebenen Vorspannung stehenden und eine umlaufende Dichtlippe aufweisenden weiteren Klappe hydraulisch abgedichtet,
wohingegen bei in das Wäschetrocknungsgerät eingesetztem herausnehmbarem Sammelbehälter die Klappen geöffnet sind und über den integrierten Verbindungskanal hinweg eine hydraulisch nutzbare Verbindung zwischen der Auffangkammer und dem herausnehmbaren Sammelbehälter besteht.

Bei einer bevorzugten Weiterbildung des erfindungsgemäßen Wäschetrocknungsgeräts ist die Vorspannung mittels einer Feder, eines Federstahlteils oder mittels eines Bimetalls erzeugt.

Bei einer weiteren bevorzugten Weiterbildung des erfindungsgemäßen Wäschetrocknungsgeräts ist die Feder eine Schraubenfeder.

Bei noch einer weiteren bevorzugten Weiterbildung des erfindungsgemäßen Wäschetrocknungsgeräts wirkt bei wenigstens einer der beiden Klappen die Vorspannung zentral auf die jeweilige Klappe, so dass sich eine gleichmäßige Verteilung des jeweils auftretenden Anpressdrucks ergibt.

Bei wiederum einer bevorzugten Weiterbildung des erfindungsgemäßen Wäschetrocknungsgeräts umfasst die röhrenartige seitliche Fortsetzung des herausnehmbaren Sammelbehälters ein Stoppelement, einen Anschlag sowie eine den integrierten Verbindungskanal in einem gegebenen Abschnitt desselben radial umfassende Feder, die zwischen dem Anschlag und einem an einer Außenwand des integrierten Verbindungskanals radial zum integrierten Verbindungskanal angeordneten weiteren Anschlag angeordnet ist.

Ausführungsbeispiele der Erfindung sind nachfolgend anhand der Figuren der beigefügten schematisch ausgeführten Zeichnung näher erläutert. Es zeigen:
Fig. 1 Teile einer Auffangkammer und eines Sammelbehälters als Bestandteile eines Wäschetrocknungsgeräts, dargestellt in verschiedenen Einbau- bzw. Ausbauzuständen bzw. -phasen, und
Fig. 2 eine besondere Ausführungsform eines vorteilhaft gestalteten Details.

In den Figuren sind gleiche oder funktionsgleiche Elemente jeweils mit den gleichen Bezugszeichen versehen.

Fig. 1 zeigt als Teile eines Wäschetrocknungsgeräts in Form eines Längsschnitts die wesentlichen Teile einer Auffangkammer 2 und die wesentlichen Teile eines aus dem Wäschetrocknungsgerät herausnehmbaren Sammelbehälters 3, wobei in dieser Darstellung der Sammelbehälter 3 als in das Wäschetrocknungsgerät eingesetzt gezeigt ist. Zur optisch leichteren Erkennbarkeit des Sammelbehälters 3 ist dessen äußere Umrandung (soweit dargestellt) mit einer etwas größeren Strichdicke gezeichnet als die restlichen dargestellten Teile des Wäschetrocknungsgeräts.

Der Sammelbehälter 3 weist ein nur marginal dargestelltes Flüssigkeitsreservoir 33 sowie einen integrierten Verbindungskanal 1 auf. Der integrierte Verbindungskanal 1 ist in einer röhrenartigen seitlichen Fortsetzung 4 des herausnehmbaren Sammelbehälters 3 angeordnet, und zwar entlang einer Längsachse L der röhrenartigen seitlichen Fortsetzung 4. Er ist weiterhin entlang der Längsachse L der röhrenartigen seitlichen Fortsetzung 4 in und aus Richtung der Auffangkammer 2 verschiebbar.

Im in das Wäschetrocknungsgerät eingesetzten Zustand des herausnehmbaren Sammelbehälters 3 besteht über das Innere des integrierten Verbindungskanals 1, der beidseitig offen ist, zwischen der Auffangkammer 2 und dem herausnehmbaren Sammelbehälter 3, und insbesondere dessen Flüssigkeitsreservoir 33, eine hydraulisch nutzbare Verbindung, über die in der Auffangkammer 2 sich ansammelnde bzw. angesammelte Flüssigkeit wie z. B. beim Trocknen von Wäsche anfallendes Kondenswasser in das Flüssigkeitsreservoir 33 des Sammelbehälters 3 gelangen bzw. transportiert werden kann.

Der Sammelbehälter 3 weist darüber hinaus auch eine unter einer gegebenen Vorspannung stehende Klappe 7 auf, die im herausgenommenen Zustand des Sammelbehälters 3 dessen Flüssigkeitsreservoir 33 gegenüber der röhrenartigen seitlichen Fortsetzung 4 des Sammelbehälters 3 und dem darin befindlichen integrierten Verbindungskanal 1 hydraulisch abdichtet, was nachstehend noch näher erläutert wird. Analog dazu weist auch die Auffangkammer 2 eine weitere, ebenfalls unter einer gegebenen Vorspannung stehende Klappe 7' auf, die im herausgenommenen Zustand des Sammelbehälters 3 (und somit auch des Verbindungskanals 1) eine durch das Herausnehmen frei werdende Öffnung der Auffangkammer 2 hydraulisch abdichtet.

Dabei ist es hinsichtlich jeder einzelnen der beiden Klappen 7, 7' erfindungsgemäss vorgesehen, dass sie nicht nur in einem Zustand, in dem die jeweilige der beiden Klappen 7, 7' ihre abdichtende Funktion (noch) nicht ausübt (mit anderen Worten: in dem die jeweilige Öffnung nicht hydraulisch abgedichtet ist), sich unter einer Vorspannung befindet, sondern dass sie sich auch in dem Zustand, in dem sie die ihr jeweils zugedachte abdichtende Funktion ausübt, immer noch unter einer (restlichen) ebenfalls gegebenen Vorspannung befindet. Damit kann sie dann nämlich einen gewissen Anpressdruck auf die jeweilige abzudichtende Öffnung ausüben und somit die gewünschte Abdichtung mit höherer Wahrscheinlichkeit sicherstellen. Diese Vorspannung kann z. B. mittels einer Feder oder eines Federstahls erzeugt sein. Sie kann aber auch mittels eines Bimetalls erzeugt sein.

Besonders vorteilhaft ist es, wenn die röhrenartige seitliche Fortsetzung 4 des herausnehmbaren Sammelbehälters 3 ein Stoppelement 9, einen Anschlag 51 sowie eine den integrierten Verbindungskanal 1 in einem gegebenen Abschnitt desselben radial umfassende Feder 5 umfasst, die zwischen dem Anschlag 51 und einem an einer Außenwand des integrierten Verbindungskanals 1 radial zum integrierten Verbindungskanal 1 angeordneten weiteren Anschlag 52 angeordnet ist.

Bei einer solchen vorteilhaften Anordnung, die in Fig. 1 gezeigt ist, geschieht beim Herausnehmen und Wiedereinsetzen des herausnehmbaren Sammelbehälters 3 Folgendes: Im eingesetzten Zustand des Sammelbehälters 3, der in Fig. 1 dargestellt ist, befindet sich der integrierte Verbindungskanal 1 in einem hinsichtlich der Längsachse L insoweit austarierten Zustand, als sich das eine Ende des integrierten Verbindungskanals 1 in das Flüssigkeitsreservoir 33 des Sammelbehälters 3 erstreckt und als sich das dazu entgegen gesetzte Ende des integrierten Verbindungskanals 1 in die Auffangkammer 2 hinein erstreckt. Die beiden Klappen 7 und 7' sind dabei durch den integrierten Verbindungskanal 1 nach (z. B.) oben weggedrückt, wie aus Fig. 1 ersichtlich, so dass sich in der Auffangkammer 2 vorhandene Flüssigkeit, sei es aufgrund von seiner Flüssigkeitshöhe oder sei es aufgrund von Unterstützungsmaßnahmen wie z. B. Pumpen, durch den integrierten Verbindungskanal 1 hindurch in den herausnehmbaren Sammelbehälter 3 und dort in dessen Flüssigkeitsreservoir 33 bewegen kann. Gleichzeitig bewirken die beiden Klappen 7 und 7' insbesondere dann, wenn sie so ausgelegt sind, dass sie in etwa gleich große Federkräfte auf das ihnen jeweils zugeordnete Ende des integrierten Verbindungskanals 1 ausüben, den vorstehend genannten austarierten Zustand des integrierten Verbindungskanals 1, ggf. unter Berücksichtigung der von der Feder 5 ausgeübten Federkraft.

Bei einem Herausnehmen des herausnehmbaren Sammelbehälters 3 aus dem Wäschetrocknungsgerät geschieht nun Folgendes: der herausnehmbare Sammelbehälter 3 (zunächst angeordnet wie in der Ausführungsform nach Fig. 1) wird in Richtung nach rechts wegbewegt. Aufgrund des axial längs der Längsachse L herrschenden Kräftegleichgewichts zwischen den beiden Klappen 7, 7' bewirkt das Herausnehmen ein bzgl. seiner bisherigen lokalen Anordnung innerhalb des Wäschetrocknungsgeräts quasistationäres Gleiten des integrierten Verbindungskanals 1 innerhalb der röhrenartigen seitlichen Fortsetzung 4 des herausnehmbaren Sammelbehälters 3 nach links bis zu einem Punkt, an dem das Stoppelement 9 am weiteren Anschlag 52 anstößt (in Fig. 1 ist diese Position des weiteren Anschlags 52 gestrichelt dargestellt), wobei sich die Feder 5 in ihrer Länge ausdehnt. Dadurch wiederum hat sich aber der integrierte Verbindungskanal 1 insgesamt so in Richtung linksseitiges Ende der röhrenartigen seitlichen Fortsetzung 4 verschoben, dass sein rechtes Ende, das ja bislang bis in das Flüssigkeitsreservoir 33 hineingereicht hat, nunmehr innerhalb der röhrenartigen seitlichen Fortsetzung 4 an einer Stelle endet, die in Fig. 1 durch eine gestrichelte Linie angedeutet und mit dem Bezugszeichen 6 versehen ist. Bei einem weiteren Herausnehmen des herausnehmbaren Sammelbehälters 3 aus dem Wäschetrocknungsgerät verbleibt dann der integrierte Verbindungskanal 1 stationär in dieser Position. Dabei zieht sich der integrierte Verbindungskanal 1 seitlich aus der Auffangkammer 2 zurück, so dass sich in Folge die weitere Klappe 7', die an der Auffangkammer 2 angeordnet ist, schließt und somit einen Flüssigkeitsfluss in Richtung auf den entnehmbaren Sammelbehälter 3 unterbindet, so dass die Auffangkammer 2 mittels der weiteren Klappe 7' hydraulisch abgedichtet ist.

Bei einem Wiedereinsetzen des herausnehmbaren Sammelbehälters 3 in das Wäschetrocknungsgerät drückt bei nach wie vor geschlossener Klappe 7 der integrierte Verbindungskanal 1 zunächst die weitere Klappe 7' auf, wodurch eine hydraulisch nutzbare Verbindung zwischen der Auffangkammer 2 und dem integrierten Verbindungskanal 1 entsteht. Beim Fortsetzen des Wiedereinsetzvorgangs stößt dann der integrierte Verbindungskanal 1 an eine in der Auffangkammer 2 angeordnete Begrenzungsrippe 8 an, die ein weiteres Eindringen des integrierten Verbindungskanals 1 in die Auffangkammer 2 unterbindet. Bei einem weiteren Fortsetzen dieses Vorgangs ändert sich infolgedessen die Position des integrierten Verbindungskanals 1 innerhalb der röhrenartigen seitlichen Fortsetzung 4 des herausnehmbaren Sammelbehälters 3 dahingehend, dass der integrierte Verbindungskanal 1 in Richtung des Flüssigkeitsreservoirs 33 geschoben wird und dabei die Klappe 7 aufstößt. Damit ist die ursprünglich bereits bestehende hydraulisch nutzbare Verbindung zwischen der Auffangkammer 2 und dem herausnehmbaren Sammelbehälter 3 wieder hergestellt; der Wiedereinsetzvorgang ist abgeschlossen.

Aufgrund der erfindungsgemässen Ausgestaltung des integrierten Verbindungskanals 1 als beidseitig offene, gerade Röhre bietet dieser dem Schwemmgut, das beim Betrieb des Wäschetrocknungsgeräts in der durch ihn fließenden Flüssigkeit enthalten ist, einen optimal geringen Widerstand, so dass die Gefahr des Bildens von Anlagerungen am Verbindungskanal und/oder an den Klappen, wie eingangs geschildert, minimiert ist. Und selbst in einem Fall, in dem sich doch Ablagerungen in ihm angesammelt haben sollten, so lässt sich dieses Malheur ebenfalls relativ einfach beseitigen, indem man den integrierten Verbindungskanal in herausgenommenem Zustand des herausnehmbaren Sammelbehälters in die röhrenartige seitliche Fortsetzung des herausnehmbaren Sammelbehälters manuell hineindrückt, dadurch die eine Klappe 7 öffnet und daraufhin den Verbindungskanal kräftig durchspült.

Fig. 2 zeigt eine vorteilhafte Ausführungsform der einen Klappe 7, nach der aber auch die andere der beiden Klappen 7, 7' gestaltet sein kann: dabei ist die Feder der Klappe 7 als Schraubenfeder 11 ausgeführt, die zentral mittig an der Klappe 7 angreift. Dadurch ergibt sich eine gleichmäßige Verteilung des Anpressdrucks auf die Klappe 7. Dies ist insbesondere deshalb besonders günstig, weil die Klappen 7 und 7' erfindungsgemäss eine umlaufende Dichtlippe aufweisen, wie in Fig. 2 gezeigt,

denn dann kann sich der Anpressdruck gleichmäßig auf die gesamte Dichtlippe 12 verteilen, was wiederum die Dichtwirkung der jeweiligen Klappe 7, 7' optimiert.

### Bezugszeichenliste

- 2: Auffangkammer
- 3: Sammelbehälter
- 33: Flüssigkeitsreservoir
- 1: integrierter Verbindungskanal
- 4: röhrenartige seitliche Fortsetzung
- L: Längsachse
- 7, 7': (weitere) Klappe
- 10, 10': Feder
- 11: Schraubenfeder
- 12: Dichtlippe
- 9: Stoppelement
- 51, 52: (weiterer) Anschlag
- 5: Feder

## Patentansprüche

1. Wäschetrocknungsgerät mit einer Auffangkammer (2) zum Auffangen von Flüssigkeit, mit einem herausnehmbaren Sammelbehälter (3) und mit folgenden weiteren Merkmalen:
der herausnehmbare Sammelbehälter (3) weist ein Flüssigkeitsreservoir (33) zum Sammeln von Flüssigkeit auf sowie einen integrierten, als beidseitig offene Röhre ausgeführten Verbindungskanal (1), der gleitbar in einer röhrenartigen seitlichen Fortsetzung (4) des herausnehmbaren Sammelbehälters (3) entlang einer Längsachse (L) der röhrenartigen seitlichen Fortsetzung (4) angeordnet ist;
**dadurch gekennzeichnet, dass**
die röhrenartige seitliche Fortsetzung (4) samt integriertem Verbindungskanal (1) bei herausgenommenem Sammelbehälter (3) gegenüber dem Flüssigkeitsreservoir (33) mittels einer auch in dem Zustand, in dem sie ihre abdichtende Funktion ausübt, unter einer gegebenen Vorspannung stehenden und eine umlaufende Dichtlippe (12) aufweisenden Klappe (7) hydraulisch abgedichtet sind; und
die Auffangkammer (2) bei herausgenommenem Sammelbehälter (3) mittels einer auch in dem Zustand, in dem sie ihre abdichtende Funktion ausübt, unter einer gegebenen Vorspannung stehenden und eine umlaufende Dichtlippe (12) aufweisenden weiteren Klappe (7') hydraulisch abgedichtet ist,
wohingegen bei in das Wäschetrocknungsgerät eingesetztem herausnehmbarem Sammelbehälter (3) die Klappen (7, 7') geöffnet sind und über den integrierten Verbindungskanal (1) hinweg eine hydraulisch nutzbare Verbindung zwischen der Auffangkammer (2) und dem herausnehmbaren Sammelbehälter (3) besteht.

2. Wäschetrocknungsgerät nach Anspruch 1, **dadurch gekennzeichnet, dass** die Vorspannung mittels einer Feder, eines Federstahlteils oder mittels eines Bimetalls erzeugt ist.

3. Wäschetrocknungsgerät nach Anspruch 2, **dadurch gekennzeichnet, dass** die Feder eine Schraubenfeder (12) ist.

4. Wäschetrocknungsgerät nach Anspruch 1, **dadurch gekennzeichnet, dass** bei wenigstens einer der beiden Klappen (7, 7') die Vorspannung zentral auf die jeweilige Klappe (7; 7') wirkt, so dass sich eine gleichmäßige Verteilung des jeweils auftretenden Anpressdrucks ergibt.

5. Wäschetrocknungsgerät nach einem der vorhergehenden Ansprüche, **dadurch gekennzeichnet, dass** die röhrenartige seitliche Fortsetzung (4) des herausnehmbaren Sammelbehälters (3) ein Stoppelement (9), einen Anschlag (51) sowie eine den integrierten Verbindungskanal (1) in einem gegebenen Abschnitt desselben radial umfassende Feder (5) umfasst, die zwischen dem Anschlag (51) und einem an einer Außenwand des integrierten Verbindungskanals (1) radial zum integrierten Verbindungskanal (1) angeordneten weiteren Anschlag (52) angeordnet ist.

## Claims

1. Tumble dryer appliance with a collection chamber (2) for collecting liquid, with a removable sump (3) and with the following further features:
the removable sump (3) has a liquid reservoir (33) for gathering liquid as well as an integrated connection duct (1) embodied as a tube open at both ends, which is disposed so as to be able to slide in a tubular lateral extension (4) of the removable sump (3) along a longitudinal axis (L) of the tubular lateral extension (4);
**characterised in that**
when the sump (3) has been removed, the tubular lateral extension (4) including its integrated connection duct (1) is hydraulically sealed with respect to the liquid reservoir (33) by means of a flap (7) which is subject to a given pretensioning and which has a circumferential sealing lip (12), even in the state in which it performs its sealing function; and
when the sump (3) has been removed, collection chamber (2) is hydraulically sealed by means of a further flap (7') which is subject to a given pretensioning and which has a circumferential sealing lip (12), even in the state in which it performs its sealing function,
whereas, when the removable sump (3) has been inserted into the tumble dryer appliance, the flaps (7, 7') are opened and there is a hydraulically available connection between the collection chamber (2) and the removable sump (3) over the integrated connection duct (1).

2. Tumble dryer appliance according to claim 1, **characterised in that** the pretensioning is created by means of a spring, a spring steel part or by means of a bimetal.

3. Tumble dryer appliance according to claim 2, **characterised in that** the spring is a screw spring (12).

4. Tumble dryer appliance according to claim 1, **characterised in that** for at least one of the two flaps (7, 7') the pretensioning acts centrally on the respective flap (7, 7'), such that there is an equal distribution of the contact pressure occurring in each case.

5. Tumble dryer appliance according to one of the preceding claims, **characterised in that** the tubular lateral extension (4) of the removable sump (3) comprises a stop element (9), a limit stop (51) as well as a spring (5) radially surrounding the integrated connection duct (1) in a given section thereof, which is disposed between the limit stop (51) and a further limit stop (52) disposed on an outer wall of the integrated connection duct (1) in a radial manner in relation to the integrated connection duct (1).

## Revendications

1. Appareil de séchage du linge avec une chambre de collecte (2) pour la collecte de liquide, avec un récipient collecteur amovible (3) et doté des caractéristiques supplémentaires suivantes :
le récipient collecteur amovible (3) présente un réservoir à liquide (33) pour la collecte liquide ainsi qu'un canal de liaison intégré (1) exécuté sous la forme d'un tube ouvert des deux côtés, disposé de manière coulissante dans un prolongement latéral tubulaire (4) du récipient collecteur amovible (3) le long d'un axe longitudinal (L) du prolongement latéral tubulaire (4) ;
**caractérisé en ce que** le prolongement latéral tubulaire (4) ainsi que le canal de liaison intégré (1) sont, lorsque le récipient collecteur amovible (3) est sorti, étanchéifiés hydrauliquement par rapport au réservoir à liquide (33) au moyen d'un clapet (7) présentant une lèvre d'étanchéité périphérique (12) et également soumis à une prétention donnée à l'état dans lequel il exerce sa fonction d'étanchéité ; et la chambre de collecte (2) est, lorsque le récipient collecteur amovible (3) est sorti, étanchéifié hydrauliquement au moyen d'un clapet supplémentaire (7') présentant une lèvre d'étanchéité périphérique (12) et également soumis à une prétention donnée à l'état dans lequel il exerce sa fonction d'étanchéité, les clapets (7, 7') étant par contre ouverts lorsque le récipient collecteur amovible (3) est entré dans l'appareil de séchage du linge et **en ce qu'**une liaison utilisable hydrauliquement existe au-delà du canal de liaison intégré (1) entre la chambre de collecte (2) et le récipient collecteur amovible (3).

2. Appareil de séchage du linge selon la revendication 1, **caractérisé en ce que** la prétention est générée au moyen d'un ressort, d'une pièce en acier à ressorts ou au moyen d'un bilame.

3. Appareil de séchage du linge selon la revendication 2, **caractérisé en ce que** le ressort est un ressort à boudin (12).

4. Appareil de séchage du linge selon la revendication 1, **caractérisé en ce que** pour au moins l'un des clapets (7,7') la prétention exerce un effet central sur le clapet (7,7'), ce qui induit une répartition uniforme de la pression d'obturation respective générée.

5. Appareil de séchage du linge selon l'une des revendications précédentes, **caractérisé en ce que** le prolongement latéral tubulaire (4) du récipient collecteur amovible (3) englobe un élément d'arrêt (9), une butée (51) ainsi qu'un ressort (5) englobant radialement le canal de liaison intégré (1) dans une section donnée de ce dernier, disposé entre la butée (51) et une butée supplémentaire (52) disposée sur une paroi extérieure du canal de liaison intégré (1) radialement par rapport au canal de liaison intégré (1).
